# EUROPÄISCHE PATENTSCHRIFT

(11) **EP 2 525 032 B1**
(45) Veröffentlichungstag und Bekanntmachung des Hinweises auf die Patenterteilung: **11.04.2018**
(21) Anmeldenummer: 12164368.8
(22) Anmeldetag: 17.04.2012
(51) Int. Cl.: E05D 7/04, E05D 3/18

(54) **Türband**
Hinge
Penture

(30) Priorität: 17.05.2011 DE 102011050414
(43) Veröffentlichungstag der Anmeldung: 21.11.2012
(73) Patentinhaber: Simonswerk, Gesellschaft mit beschränkter Haftung, 33378 Rheda-Wiedenbrück (DE)
(72) Erfinder: Liermann, Nicolas, 33378 Rheda-Wiedenbrück (DE)
(74) Vertreter: Lorenz, Bernd Ingo Thaddeus

(56) Entgegenhaltungen:
- EP-A2- 0 200 019
- DE-A1- 3 004 313
- DE-A1-102009 038 955
- DE-U1-202010 010 645

## Beschreibung

Die Erfindung betrifft ein Türband mit zwei gelenkig verbundenen Bandteilen, wobei eines der Bandteile einen Grundkörper zur Befestigung an einer Türzarge oder einem Türflügel sowie zumindest einen gegenüber dem Grundkörper in zwei Richtungen verstellbaren Einsatz aufweist, wobei zwischen dem Einsatz und dem Grundkörper ein Zwischenstück angeordnet ist, wobei das Zwischenstück gegenüber dem Grundkörper entlang einer ersten Geradführung in eine erste Richtung verschiebbar ist und wobei der Einsatz gegenüber dem Zwischenstück entlang einer zweiten Gradführung in eine zweite Richtung verschiebbar ist. Der verstellbare Einsatz kann beispielsweise als Aufnahme für einen Bandlappen ausgebildet sein. Das Türband gemäß der Erfindung ist für eine verdeckte Anordnung zwischen Türflügel und Türzarge vorgesehen, wobei die Bandteile in Ausnehmungen der Türzarge und in der Schmalseite des Türflügels einsetzbar sind und durch zwei gegeneinander drehbare Scharnierbügel miteinander verbunden sind.

Ein Türband mit zwei gelenkig verbundenen Bandteilen, wobei eines der Bandteile einen Grundkörper zur Befestigung an einer Türzarge oder einem Türflügel sowie zumindest einen gegenüber dem Grundkörper in zwei Richtungen verstellbaren Einsatz aufweist, ist aus der EP 1 308 592 A2 bekannt, wobei die beiden Bandteile jeweils einen Grundkörper aufweisen, der oberhalb und unterhalb der zwei gelenkig miteinander verbundenen Scharnierbügel zwei gegenüber dem Grundkörper verstellbare Einsätze aufweist. Die Scharnierbügel sind an den Einsätzen gehalten, wobei an jedem Einsatz einer der Scharnierbügel drehbar und der andere Scharnierbügel drehbar sowie entlang einer Führungskulisse beweglich aufgenommen sind. An einem der Bandteile sind die Einsätze gegenüber dem Grundkörper in vertikaler Richtung verstellbar, wobei in vertikaler Richtung eine Nutführung sowie auf die Einsätze wirkende, an dem Grundkörper abgestützte Verstellexzenter vorgesehen sind. An dem anderen Bandteil ist eine Verstellung in zwei zueinander senkrecht stehenden horizontalen Richtungen verwirklicht, wobei eine Verstellung parallel zu der Vorderseite der Bandteile durch Langlöcher ermöglicht wird. Mit der entsprechenden Verstellung kann die Position des geschlossenen Türflügels senkrecht zu der Türflügelfläche eingestellt werden. Durch diese Verstellung kann die Außenfläche der Tür bezüglich der Spiegelfläche einer Zarge justiert werden, wobei auch der auf eine Türdichtung ausgeübte Druck verändert wird. Die entsprechende horizontale Verstellung wird deshalb in der Praxis auch als Andruckverstellung bezeichnet. Eine Verstellung senkrecht zur Vorderseite des entsprechenden Bandteils wird durch eine Stellspindel ermöglicht, wobei durch diese Verstellung bei einem geschlossenen Türflügel der an beiden Seiten verbleibende Spalt zu der Zarge eingestellt werden kann. Die entsprechende Verstellung wird deshalb in der Praxis als Seitenverstellung bezeichnet.

Ein weiteres Türband mit zwei gelenkig verbundenen Bandteilen, wobei eines der Bandteile einen Grundkörper zur Befestigung an einer Türzarge oder einem Türflügel sowie zumindest einen gegenüber dem Grundkörper in zwei Richtungen verstellbaren Einsatz aufweist ist aus der DE 10 2009 038 955 A1 bekannt, wobei eine Seitenverstellung über eine Stellspindel und eine Andruckverstellung senkrecht dazu über zumindest ein Langloch erfolgt. Die Stellspindel ist zwischen einer Vorderplatte und einer Rückplatte angeordnet. Um eine zusätzliche Verstellung in einer weiteren horizontalen Richtung zu ermöglichen, ist zumindest eine weitere Klemm- oder Zwischenplatte notwendig. Das bekannte Türband ist konstruktiv vergleichsweise aufwändig und erfordert eine Vielzahl von miteinander zu verschraubenden Teilen.

Ein Türband gemäß dem Oberbegriff des Patentanspruches 1 ist aus der DE 20 2010 010 645 U1 bekannt.
Ein weiteres verstellbares Türband ist Gegenstand der EP 2 390 446 A1.

Ein verstellbares Scharnier, insbesondere ein Möbelscharnier ist aus EP 0 200 019 A2 oder der DE 30 04 313 A1 bekannt.

Vor diesem Hintergrund liegt der Erfindung die Aufgabe zugrunde, ein Türband mit zwei gelenkig verbundenen Bandteilen anzugeben, bei welchem an einem der Bandteile eine Verstellung in zwei Richtungen mit konstruktiv einfachen Mitteln ermöglicht wird.

Ausgehend von einem Türband mit den eingangs beschriebenen Merkmalen wird die Aufgabe erfindungsgemäß gelöst durch ein Türband gemäß Anspruch 1, wobei ein Fixiermittel zur klemmenden Arretierung einen vorderen Abschnitt des Grundkörpers, das Zwischenstück und den Einsatz durchgreift.

Bei einem gelösten Fixiermittel kann der Grundkörper gegenüber dem Einsatz entlang der beiden Geradführungen kontrolliert bewegt werden, ohne zu verkippen. Als Fixiermittel ist erfindungsgemäß eine Schraube vorgesehen, die in ein Gewindestück eingreift, wobei durch ein Anziehen der Schraube der Einsatz und das Zwischenstück von dem Gewindestück klemmend gegen den Grundkörper gezogen werden.

Durch die erste und die zweite Geradführung ist eine präzise Verstellung in zwei Richtungen, insbesondere zwei senkrecht zueinander stehenden Richtungen möglich, ohne dass der Grundkörper gegenüber dem Einsatz verkippt wird oder sich verdreht. Des Weiteren können die zur Verstellung vorgesehenen Geradführungen auf einfache Weise am dem vergleichsweise kleinen Zwischenstück gebildet werden.

Die erste und die zweite Geradführung können durch Langlöcher oder Nutführungen realisiert werden, wobei zur Bildung einer Nutführung zumindest ein Vorsprung an einem der aneinander zu führenden Teile in einer Nut des anderen Teils aufgenommen ist. Besonders bevorzugt ist eine Ausgestaltung mit einem in Richtung der Geradführung länglichen Vorsprung oder mit zwei beabstandeten Vorsprüngen, um ein Verkippen gegenüber der vorgesehenen Bewegungsrichtung zu vermeiden. Gemäß einer bevorzugten Weiterbildung der beschriebenen Ausgestaltung ist vorgesehen, dass das Zwischenstück zur Bildung der als Nutführung ausgebildeten ersten Geradführung und zweiten Geradführung jeweils zumindest einen Vorsprung aufweist, der in eine zugeordnete Nut an dem Grundkörper bzw. dem Einsatz eingreift. Der Grundkörper und der Einsatz können entsprechend einfach geformt werden, wobei die beschriebenen Nuten auch nachträglich ohne Weiteres mit einer hohen Genauigkeit erzeugt werden können. Da das Zwischenstück lediglich dazu vorgesehen ist, die beschriebene Verstellbarkeit in zwei Richtungen zu ermöglichen, kann dieses vergleichsweise klein und damit leicht herzustellen sein. Abgesehen von den zur Führung vorgesehenen Ausformungen ist eine einfache Platten- oder Scheibenform zweckmäßig.

Für die Herstellung des Zwischenstückes ergeben sich damit unterschiedliche Möglichkeiten. Aufgrund der einfachen Form kommt ein Spritzgießen in Betracht. Darüber hinaus kann das Zwischenstück aber auch aus einem umgeformten Blech gebildet sein, wozu lediglich ein Stanzen notwendig ist. Die beschriebenen Vorsprünge können dann auf einfache Weise aus dem Blech herausgeformt werden. Denkbar ist es auch, Vorsprünge in Form von Zapfen oder dergleichen in Bohrungen an dem Zwischenstück einzusetzen. Bei einer solchen Ausgestaltung können die Vorsprünge auch aus einem besonders widerstandsfähigen und/oder reibungsarmen Material gebildet sein.

Da das Zwischenstück zwischen dem Grundkörper und dem Einsatz angeordnet ist, sind die erste Geradführung einerseits und die zweite Geradführung andererseits zweckmäßigerweise an gegenüberliegenden Seiten des Zwischenstücks gebildet. Erfindungsgemäß ist vorgesehen, dass als Verbindung der Bandteile zwei gelenkig zusammenwirkende Scharnierbügel vorgesehen sind, wobei die Bandteile jeweils den Grundkörper und zwei Einsätze aufweisen und wobei an den Einsätzen jeweils einer der Scharnierbügel drehbar und der andere Scharnierbügel drehbar sowie entlang einer Führungskulisse der Einsätze verschiebbar aufgenommen sind.

Diese Bandteile können dann für eine verdeckte Anordnung zwischen dem Türflügel und der Türzarge in Ausnehmungen der Zarge sowie in der Schmalseite des Türflügels vorgesehen sein.

Durch das Zwischenstück wird eine Verstellung in zwei vorzugsweise senkrecht zueinander stehenden Richtungen ermöglicht. Insbesondere kann vorgesehen sein, dass der zumindest eine Einsatz gegenüber dem Grundkörper entlang einer parallel zu einer Schwenkachse des Türbandes verlaufenden vertikalen Richtung und senkrecht dazu entlang einer horizontalen Richtung verstellbar ist. Bezogen auf die Schließposition des Türflügels kann eine Verstellung in eine weitere horizontale Richtung an dem anderen Bandteil verwirklicht sein, so dass ein insgesamt in drei Richtungen verstellbares Türband bereitgestellt wird.

Der Einsatz ist vorzugsweise ein Metall-Spritzgussteil. Dabei ergibt sich der Vorteil, dass die Ausformungen zur Bereitstellung der zweiten Geradführung vergleichsweise einfach sind und auch ohne Weiteres in einem Metall-Spritzgussprozess gebildet werden können. Alternativ kann eine Nut in einem Metall-Spritzgussteil auch noch nachträglich erzeugt werden. Die Herstellung ist damit besonders kostengünstig möglich. Um insgesamt bei einer guten Stabilität und Funktion des Türbandes die Gestehungskosten zu minimieren, kann auch der Grundkörper als einstückiges Teil aus Blech gebildet sein. Auch dabei können die für die erste Geradführung erforderlichen Ausformungen leicht erzeugt werden.

Die Erfindung wird im Folgenden anhand einer lediglich ein Ausführungsbeispiel darstellenden Zeichnung erläutert. Es zeigen:
- Fig. 1: ein Ausschnitt eines erfindungsgemäßen Türbandes in einer Explosionsdarstellung
- Fig. 2A: eine Detailansicht der Oberseite eines Zwischenstückes,
- Fig. 2B: das Zwischenstück gemäß Fig. 2A in einer Ansicht von unten,
- Fig. 3: eine Gesamtansicht des in Fig. 1 dargestellten Türbandes in einer Perspektive,
- Fig. 4A: einen Schnitt entlang der Linie A-A der Fig. 3,
- Fig. 4B: einen Schnitt entlang der Linie B-B der Fig. 3,
- Fig. 5A: eine Teilansicht einer alternativen Ausgestaltung des Türbandes in einer Explosionsdarstellung,
- Fig. 5B: eine Detailansicht des Zwischenstücks gemäß der Fig. 5A.

Die Erfindung betrifft allgemein ein Türband 1 mit zwei gelenkig verbundenen Bandteilen 1a,1b, wobei eines der Bandteile 1a einen Grundkörper 2a zur Befestigung an einer Türzarge oder einem Türflügel sowie zumindest einen gegenüber dem Grundkörper 2a in zwei Richtungen verstellbaren Einsatz 3a aufweist. Eine mögliche Ausgestaltung eines solchen Türbandes ist in der Fig. 3 dargestellt, wobei die beiden Bandteile 1a, 1b jeweils einen Grundkörper 2a, 2b sowie jeweils zwei Einsätze 3a, 3b aufweisen. Während die Einsätze 3a des ersten Bandteils 1a bezogen auf die übliche Anordnung des Türbandes 1 im montierten Zustand in vertikaler Richtung z senkrecht dazu in einer ersten horizontalen Richtung x gegenüber dem zugeordneten Grundkörper 2a verstellbar sind, ist eine weitere Verstellung in einer zweiten horizontalen Richtung y an dem zweiten Bandteil 1b senkrecht zu der Vorderseite des entsprechenden Grundkörpers 2b vorgesehen, wobei an dem zweiten Bandteil 1b die Einsätze 3b mit jeweils einer Stellspindel 4 gegenüber dem zugeordneten Grundkörper 2b positionierbar sind.

Die genaue Ausgestaltung des ersten Bandteils 1a ergibt sich aus dem in der Fig. 1 in einer Explosionsdarstellung dargestellten Ausschnitt. Zu erkennen ist, dass oberhalb sowie unterhalb der an einer Drehachse D miteinander verbundenen Scharnierbügel 5 jeweils ein Einsatz 3a vorgesehen ist, wobei zwischen jedem der Einsätze 3a und einem vorderen Abschnitt des Grundkörpers 2a ein Zwischenstück 6 angeordnet ist. Das Zwischenstück 6 ist plattenförmig ausgebildet und weist an seiner Oberseite sowie seiner Unterseite Ausformungen auf, die mit zugeordneten Ausformungen an dem Grundkörper 2a eine erste Geradführung und mit zugeordneten Ausformungen an dem Einsatz 3a eine zweite Geradführung bilden.

In dem dargestellten Ausführungsbeispiel weist das Zwischenstück 6 an seiner Oberseite zwei Vorsprünge 7 auf, die in eine entlang der ersten horizontalen Richtung x verlaufende Nut 8 eingreifen und somit zusammen mit der Nut 8 eine Nutführung bilden. Die Nut 8 ist in der Fig. 1 verdeckt angeordnet.

Der Fig. 2B ist zu entnehmen, dass das Zwischenstück 6 an seiner Unterseite Schlitze 9 aufweist, die im montierten Zustand in vertikaler Richtung z verlaufen und in die Stege 10 des zugeordneten Einsatzes 3a eingreifen. Die Schlitze 9 und die Stege 10 bilden gemeinsam die beschriebene zweite Geradführung.

Mit den Zwischenstücken 6 sind die beiden Einsätze 3a des ersten Bandteils 1a präzise gegenüber dem Grundkörper 2 verstellbar, wobei durch die beiden Geradführungen ein Verkippen vermieden wird.

Um an dem ersten Bandteil 1a die Einsätze 3a gegenüber dem Grundkörper 2a in der gewünschten, eingestellten Position zu fixieren, ist ein Fixiermittel in Form einer Schraube 11 vorgesehen, die einen vorderen Abschnitt des Grundkörpers 2a, das Zwischenstück 6 sowie den zugeordneten Einsatz 3a durchgreift und in ein Gewinde eines unterhalb des Einsatzes 3a angeordneten Gewindestückes 12 eingreift. Durch ein Anziehen der Schraube 11 werden der Einsatz 3a und das Zwischenstück 6 von dem Gewindestück 12 klemmend gegen den Grundkörper 2a gezogen und so fixiert. Im fixierten Zustand ist das Türband gegen eine unbeabsichtigte Verstellung gesichert, wobei nach einem Lösen der Schraube 11 eine erneute Justage möglich ist.

Wie sich aus der Fig. 3 ergibt, sind zur Verbindung der beiden Bandteile 1a, 1b die an der Drehachse D miteinander verbundenen Scharnierbügel 5 vorgesehen, wobei die Scharnierbügel 5 jeweils an den Einsätzen 3a, 3b eines der Bandteile 1a, 1b drehbar und an den Einsätzen 3b, 3a des anderen Bandteils 1b, 1a entlang einer Führungskulisse 13 verschiebbar aufgenommen sind. Die Fig. 3 zeigt in diesem Zusammenhang eine Weiterbildung einer solchen an sich bekannten Anordnung, bei der an jedem Einsatz 3a, 3b zwei Führungskulissen 13 angeordnet sind, von denen eine Führungskulisse 13 ungenutzt bleibt. Im Rahmen der beschriebenen Weiterbildung ergibt sich der Vorteil, dass die Einsätze 3a, 3b sowohl links als auch rechts, d. h. an einem der Bandteile 1a, 1b sowohl oberhalb als auch um 180° gedreht unterhalb der Scharnierbügel 5 eingesetzt werden können.

Die Anordnung des Zwischenstückes 6 zwischen dem Grundkörper 2a des ersten Bandteils 1a und dem entsprechenden Einsatz 3a ist auch in der Fig. 4A zu erkennen, welche einen Schnitt entlang der Linie A-A der Fig. 3 zeigt. Die Einsätze 3a des ersten Bandteils 1a weisen in vertikaler Richtung z verlaufende Langlöcher 14 auf, die eine Verstellung in vertikaler Richtung z ermöglichen, wobei dann die Einsätze 3a mit ihren Stegen 10 an den Schlitzen 9 des Zwischenstücks 6 geführt sind. Eine Verstellung senkrecht dazu entlang der ersten horizontalen Richtung x ist durch ein Zusammenwirken der Vorsprünge 7 des Zwischenstücks 6 mit der Nut 8 möglich, die unterseitig an einem vorderen Abschnitt des Grundkörpers 2a eingebracht ist. Das in der Fig. 4A erkennbare Langloch 14 muss entsprechend auch ein ausreichendes seitliches Spiel entlang der ersten horizontalen Richtung x aufweisen.

Die Fig. 4B zeigt an dem zweiten Bandteil 1b die Anordnung des Einsatzes 3b, wobei hier der Einsatz 3b mit der zuvor beschriebenen Stellspindel 4 senkrecht zu der Vorderseite des Grundkörpers 2b entlang der zweiten horizontalen Richtung y verstellbar ist. Bezogen auf den geschlossenen Türflügel ergibt sich eine Verstellbarkeit in drei senkrecht zueinander stehenden Richtungen x, y, z, so dass mit einfachen Mitteln eine präzise Justage des Türflügels möglich ist.

Die Fig. 5A und 5B zeigen eine alternative Ausgestaltung des Türbandes, bei der an der Unterseite des Zwischenstücks 6' eine breite, bogenförmige Ausformung 15 vorgesehen ist, die mit einer komplementären Aufnahme 16 des Einsatzes 3a in vertikaler Richtung geführt ist. Die Ausformung 15 und die Aufnahme 16 bilden damit die zweite Geradführung nach Art einer Nutführung. Die erste Geradführung ist wie zuvor beschrieben ausgestaltet, wobei in der Fig. 5A die an dem Grundkörper 2a gebildete Nut 8 erkennbar ist.

Einer vergleichenden Betrachtung der Fig. 5A und 5B ist zu entnehmen, dass das Zwischenstück 6' leicht durch Umformung eines Blechs gebildet werden kann, wobei die Dicke des Zwischenstücks 6' an verschiedenen Stellen ungefähr gleich bleibt. Auch die Ausformung 15 an der Unterseite sowie die nach oben vorstehenden Vorsprünge 7 können durch Blechumformung gebildet werden.

## Patentansprüche

1. Türband (1) mit zwei gelenkig verbundenen Bandteilen (1a, 1b), wobei eines der Bandteile (1a, 1b) einen Grundkörper (2a) zur Befestigung an einer Türzarge oder einem Türflügel sowie zumindest einen gegenüber dem Grundkörper (2a) in zwei Richtungen verstellbaren Einsatz (3a) aufweist, wobei zwischen dem Einsatz (3a) und dem Grundkörper (2a) ein Zwischenstück (6, 6') angeordnet ist, wobei das Zwischenstück (6, 6') gegenüber dem Grundkörper (2a) entlang einer ersten Geradführung in eine erste Richtung (x) verschiebbar ist, wobei der Einsatz (3a) gegenüber dem Zwischenstück (6, 6') entlang einer zweiten Geradführung in eine zweite Richtung (z) verschiebbar ist, wobei als Verbindung der Bandteile (1a, 1b) zwei gelenkig miteinander verbundene Scharnierbügel (5) vorgesehen sind, wobei die Bandteile (1a, 1b) jeweils den Grundkörper (2a, 2b) und zwei Einsätze (3a, 3b) aufweisen und wobei an den Einsätzen (3a, 3b) jeweils einer der Scharnierbügel (5) drehbar und der andere Scharnierbügel (5) drehbar sowie entlang einer Führungskulisse (13) der Einsätze (3a, 3b) verschiebbar aufgenommen sind, **dadurch gekennzeichnet, dass** ein Fixiermittel zur klemmenden Arretierung einen vorderen Abschnitt des Grundkörpers (2a), das Zwischenstück (6, 6') und den Einsatz (3a) durchgreift, wobei als Fixiermittel eine Schraube (11) vorgesehen ist, die in ein Gewinde eines unterhalb des Einsatzes (3a) angeordneten Gewindestückes (12) eingreift, wobei durch ein Anziehen der Schraube (11) der Einsatz (3a) und das Zwischenstück (6, 6') von dem Gewindestück (12) klemmend gegen den Grundkörper (2a) gezogen werden.

2. Türband (1) nach Anspruch 1, **dadurch gekennzeichnet, dass** die erste Geradführung und/oder die zweite Geradführung als Nutführung ausgebildet sind/ist.

3. Türband (1) nach Anspruch 2, **dadurch gekennzeichnet, dass** das Zwischenstück (6, 6') zur Bildung der als Nutführung ausgestalteten ersten Geradführung und zweiten Geradführung jeweils zumindest einen Vorsprung (7) aufweist, der in eine zugeordnete Nut (8) an dem Grundkörper (2a) bzw. dem Einsatz (3a) eingreift.

4. Türband (1) nach einem der Ansprüche 1 bis 3, **dadurch gekennzeichnet, dass** die erste Geradführung und die zweite Geradführung an gegenüberliegenden Seiten des Zwischenstücks (6, 6') gebildet sind.

5. Türband (1) nach einem der Ansprüche 1-4, **dadurch gekennzeichnet, dass** die Bandteile (1a, 1b) für eine verdeckte Anordnung zwischen dem Türflügel und der Türzarge in Ausnehmungen der Zarge sowie in der Schmalseite des Türflügels einsetzbar sind.

6. Türband (1) nach einem der Ansprüche 1 bis 5, **dadurch gekennzeichnet, dass** das Zwischenstück (6, 6') aus einem umgeformten Blech gebildet ist.

7. Türband (1) nach einem der Ansprüche 1 bis 6, **dadurch gekennzeichnet, dass** der Einsatz (3a) gegenüber dem Grundkörper (2a) entlang einer parallel zu einer Schwenkachse des Türbands verlaufenden vertikalen Richtung (z) und senkrecht dazu entlang einer horizontalen Richtung (x) verstellbar ist.

8. Türband (1) nach einem der Ansprüche 1 bis 7, **dadurch gekennzeichnet, dass** der Einsatz (3a) ein Metall-Spritzgussteil ist.

9. Türband (1) nach einem der Ansprüche 1 bis 8, **dadurch gekennzeichnet, dass** der Grundkörper (2a, 2b) als einstückiges Teil aus Blech gebildet ist.

## Claims

1. A door hinge (1) having two articulated hinge parts (1a, 1b), one of the hinge parts (1a, 1b) having a main body (2a) for fastening to a door jamb or to a door leaf and at least one insert (3a) which can be adjusted in two directions relative to the main body (2a), an intermediate piece (6, 6') being arranged between the insert (3a) and the main body (2a), the intermediate piece (6, 6') being displaceable in a first direction (x) along a first straight guide relative to the main body (2a), the insert (3a) being displaceable in a second direction (z) along a second straight guide relative to the intermediate piece (6, 6'), two hinge brackets (5), which are articulated to each other, being provided as the connection of the hinge parts (1a, 1b), the hinge parts (1a, 1b) each having the main body (2a, 2b) and two inserts (3a, 3b), and in each case one of the hinge brackets (5) being held rotatably on the inserts (3a, 3b) and the other hinge bracket (5) being held rotatably and displaceably along a slotted guide (13) of the inserts (3a, 3b), **characterised in that** a fixing means for locking in a clamping manner passes through a front section of the main body (2a), the intermediate piece (6, 6') and the insert (3a), wherein a screw-fastening (11), which engages in a thread of a threaded piece (12) arranged below the insert (3a), is provided as the fixing means, wherein the insert (3a) and the intermediate piece (6, 6') are drawn against the main body (2a) in a clamping manner by the threaded piece (12) when the screw-fastening (11) is tightened.

2. The door hinge (1) according to Claim 1, **characterised in that** the first straight guide and/or the second straight guide are/is in the form of a groove guide.

3. The door hinge (1) according to Claim 2, **characterised in that** the intermediate piece (6, 6') in each case has at least one protrusion (7), which engages in an associated groove (8) in the main body (2a) and in the insert (3a), to form the first straight guide and second straight guide in the form of a groove guide.

4. The door hinge (1) according to any one of Claims 1 to 3, **characterised in that** the first straight guide and the second straight guide are formed on opposing sides of the intermediate piece (6, 6').

5. The door hinge (1) according to any one of Claims 1-4, **characterised in that** the hinge parts (1a, 1b) can be inserted into recesses in the jamb and in the short side of the door leaf for concealed arrangement between the door leaf and the door jamb.

6. The door hinge (1) according to any one of Claims 1 to 5, **characterised in that** the intermediate piece (6, 6') is formed from a formed metal sheet.

7. The door hinge (1) according to any one of Claims 1 to 6, **characterised in that** the insert (3a) can be adjusted relative to the main body (2a) in a vertical direction (z) parallel to a pivot axis of the door hinge and in a horizontal direction (x) perpendicular thereto.

8. The door hinge (1) according to any one of Claims 1 to 7, **characterised in that** the insert (3a) is a metal injection-moulded part.

9. The door hinge (1) according to any one of Claims 1 to 8, **characterised in that** the main body (2a, 2b) is formed as a single piece from sheet metal.

## Revendications

1. Charnière de porte (1) avec deux pièces de charnière (1a, 1b) reliées de manière articulée, une des pièc es de charnière (1a, 1b) comportant un corps de base (2a) pour fixer à un dormant ou à un battant ainsi qu'au moins un élément d'insertion (3a) réglable dans deux directions par rapport au corps de base (2a), une pièce intermédiaire (6, 6') étant disposée entre l'élément d'insertion (3a) et le corps de base (2a), la pièce intermédiaire (6, 6') pouvant être mobile dans une première direction (x) par rapport au corps de base (2a) le long d'un premier guidage rectiligne, l'élément d'insertion (3a) pouvant être mobile dans une deuxième direction (z) par rapport à la pièce intermédiaire (6, 6') le long d'un deuxième guidage rectiligne, deux étriers de charnière (5) reliés entre eux de manière articulée étant prévus comme liaison des pièces de charnière (1a, 1b), les pièces de charnière (1a, 1b) comportant respectivement le corps de base (2a, 2b) et deux éléments d'insertion (3a, 3b) et sur les éléments d'insertion (3a, 3b) étant respectivement logés mobile un étrier de charnière (5) pouvant tourner et l'autre étrier de charnière (5) pouvant tourner ainsi que le long d'une coulisse de guidage (13) des éléments d'insertion (3a, 3b), **caractérisée en ce qu'**un moyen de fixation pour blocage de serrage traverse une section avant du corps de base (2a), la pièce intermédiaire (6, 6') et l'élément d'insertion (3a), une vis (11) étant prévue comme moyen de fixation, qui vient en prise dans un filetage d'une pièce filetée (12) disposée en dessous de l'élément d'insertion (3a),
en serrant la vis (11), l'élément d'insertion (3a) et la pièce intermédiaire (6, 6') étant tirés de la pièce filetée (12) en serrant contre le corps de base (2a).

2. Charnière de porte (1) selon la revendication 1, **caractérisée en ce que** le premier guidage rectiligne et/ou le deuxième guidage rectiligne est/sont constitué(s) sous la forme d'un guidage rainuré.

3. Charnière de porte (1) selon la revendication 2, **caractérisée en ce que** la pièce intermédiaire (6, 6') comporte respectivement au moins une saillie (7) pour former le premier guidage rectiligne constitué comme guidage rainuré et le deuxième guidage rectiligne, qui vient en prise dans une rainure attribuée (8) sur le corps de base (2a) ou l'élément d'insertion (3a).

4. Charnière de porte (1) selon l'une quelconque des revendications 1 à 3, **caractérisée en ce que** le premier guidage rectiligne et le deuxième guidage rectiligne sont formés sur les côtés opposés de la pièce intermédiaire (6, 6').

5. Charnière de porte (1) selon l'une quelconque des revendications 1-4, **caractérisée en ce que** les pièces de charnières (1a, 1b) peuvent être insérées pour un montage couvert entre le battant de porte et le dormant dans des évidements du dormant ainsi que dans le côté étroit du battant de porte.

6. Charnière de porte (1) selon l'une quelconque des revendication 1 à 5, **caractérisée en ce que** la pièce intermédiaire (6, 6') est formée d'une tôle conformée.

7. Charnière de porte (1) selon l'une quelconque des revendications 1 à 6, **caractérisée en ce que** la pièce d'insertion (3a) peut être réglée par rapport au corps de base (2a) le long d'une direction (z) verticale passant parallèlement à un axe de pivotement de la charnière de porte et perpendiculairement à celui-ci le long d'une direction (x) horizontale.

8. Charnière de porte (1) selon l'une quelconque des revendications 1 à 7, **caractérisée en ce que** l'élément d'insertion (3a) est une pièce métallique moulée par injection.

9. Charnière de porte (1) selon l'une quelconque des revendications 1 à 8, **caractérisée en ce que** le corps de base (2a, 2b) est formé en une seule pièce en tôle.
